# EUROPÄISCHE PATENTSCHRIFT

(11) **EP 1 302 118 B1**
(45) Veröffentlichungstag und Bekanntmachung des Hinweises auf die Patenterteilung: **22.03.2006**
(21) Anmeldenummer: 02020342.8
(22) Anmeldetag: 12.09.2002
(51) Int. Cl.: A41C 3/10

(54) **Büstenhalter**
Brassiere
Soutien-gorge

(30) Priorität: 11.10.2001 DE 10151643
(43) Veröffentlichungstag der Anmeldung: 16.04.2003
(73) Patentinhaber: NATURANA Dölker GmbH & Co.KG, 72810 Gomaringen (DE)
(72) Erfinder:
(74) Vertreter: Gleiss, Alf-Olav

(56) Entgegenhaltungen:
- EP-A- 0 516 994
- EP-A- 1 123 666
- WO-A-01/08516
- DE-C- 959 815
- US-A- 3 225 768
- US-A- 5 154 659
- US-A- 5 820 443
- US-B1- 6 238 266

## Beschreibung

Die Erfindung betrifft einen Büstenhalter.

Büstenhalter der hier angesprochenen Art sind bekannt. Sie dienen dazu, das Gewicht der Brust zumindest teilweise zu tragen beziehungsweise abzustützen und gegebenenfalls die Brust in gewünschter Weise zu formen. Es sind Büstenhalter bekannt, die ein Büstenkörbchen aufweisendes Vorderteil und damit mittels Nähte verbundene Seitenteile aufweist, wobei das Vorderteil und gegebenenfalls die Seitenteile aus zwei aufeinandergelegten Gewebelagen (Ober- und Unterstoff) bestehen, die in ihren Randbereichen miteinander vernäht sind. Zwischen den beiden Gewebelagen ist eine weitere, elastische Lage vorgesehen, die der Verstärkung des Vorderteils im Bereich der Büstenkörbchen dient. Diese zusätzliche Lage ist aus einer elastischen Wirkware hergestellt. Der Büstenhalter weist ferner eine mit dem Vorderteil und den Seitenteilen verbundene Verstärkungseinrichtung auf. Aufgrund der vielen Teile des Büstenhalters sowie deren zeitaufwendiges Verbinden miteinander sind die Kosten für den Büstenhalter entsprechend hoch. Nachteilig ist ferner, dass die Nähte zu Hautirritationen führen können, wodurch der Tragekomfort vermindert wird. Ferner weist der Büstenhalter zumindest im Bereich des Vorderteils und der Seitenteile und insbesondere in deren Verbindungsbereich aufgrund der Nähte eine relativ große Dicke auf, was durch die aufeinanderliegenden Lagen bedingt ist. Dies führt dazu, dass sich der Büstenhalter unter der Oberbekleidung der den Büstenhalter tragenden Person mehr oder weniger deutlich abzeichnet, was nicht gewünscht ist.

Aus der Patentschrift US 5,154,659 A ist ein Büstenhalter bekannt, der aus zwei zusammengenähten Teilen besteht, von denen jedes Teil ein Büstenkörbchen und ein Seitenteil aufweist. Die Teile des Büstenhalters bestehen aus einer elastischen Wirkware, die beispielsweise Polyesterspitze sein kann, auf die auf die Außenseite eine laminierte Schicht aufgebracht ist, die der Verstärkung dient und Aussparungen aufweist. Im Bereich des Büstenkörbchens ist in der laminierten Schicht eine Aussparung vorgesehen. Die laminierte Schicht wird aus einem nicht kunststoffhaltigen Stoff und einem hitzeempfindlichen Polyestermaterial hergestellt. Insgesamt besteht der Büstenhalter somit aus drei Schichten.

Aus der Patentschrift US 6 238 266 B1 ist ein Sport-Büstenhalter bekannt, bei dem auf die Innenseite eines bereits vorgenähten elastischen Stoffs in bestimmten gekennzeichneten Bereichen eine Schicht Polyurethan aufgetragen wird.

Es ist daher Aufgabe der Erfindung, einen Büstenhalter der eingangs genannten Art zu schaffen, der diese Nachteile nicht aufweist.

Zur Lösung der Aufgabe wird ein Büstenhalter mit den Merkmalen des Anspruchs 1 vorgeschlagen. Dadurch, dass der Büstenhalter nur wenig Teile aufweist, kann er in einfacher Weise und damit kostengünstig hergestellt werden. Darüber hinaus weist der erfindungsgemäße Büstenhalter gegenüber bekannten Büstenhaltern mit mehreren aufeinanderliegenden Gewebelagen eine nur geringe Dicke auf, so dass er unter der Oberbekleidung der ihn tragenden Person, wenn überhaupt, nur in geringem Maße optisch auffällt.

In besonders bevorzugter Ausführungsform ist die elastische Wirkware besonders dünn und transparent, also nicht blickdicht, so dass er bei entsprechender Farbauswahl im getragenen Zustand sehr unauffällig ist und bei einem Betrachter quasi der Eindruck entsteht, dass die Trägerin überhaupt keinen Büstenhalter trägt.

In bevorzugter Ausführungsform ist die elastische Wirkware ein Gewebe (textiles Material), das aus mindestens zwei miteinander kreuzenden Fadensystemen besteht, wobei ein auch als Schuss bezeichnetes erstes Fadensystem eine in Querrichtung des Gewebes verlaufende Fadengruppe und ein auch als Kette bezeichnetes Fadensystem eine den Schuss kreuzende zweite Fadengruppe aufweist. Aufgrund des Aufbaus der elastischen Wirkware ist es ohne weiteres realisierbar, dass diese ausschließlich nur in einer Richtung elastisch ist oder in zwei Richtungen gleiche oder unterschiedliche Elastizitäten aufweist. Hierzu muss lediglich für den Schuss und die Kette jeweils ein entsprechendes Material verwendet werden. Das Gewebe ist vorzugsweise transparent, was beispielsweise nur durch die Lücken zwischen den Fäden bewirkt wird. Die Transparenz kann dadurch verstärkt werden, indem für die Fäden ein transparentes Material verwendet wird.

Besonders vorteilhaft ist es, wenn die elastische Wirkware auch thermoplastisch verformbar ist. Dadurch können beispielsweise die Büstenkörbchen in einfacher Weise hergestellt werden, zum Beispiel in einem Molding-Verfahren. Die Büstenkörbchen werden vorzugsweise erst dann ausgebildet, nachdem das Verstärkungsteil bereits mit dem Vorderteil und den Seitenteilen verbunden ist.

Eine vorteilhafte Ausführungsvariante zeichnet sich dadurch aus, dass die elastische Wirkware bei üblicher Trageweise des Büstenhalters in Umfangsrichtung einer den Büstenhalter tragenden Person eine größere Elastizität als in Richtung der Längserstreckung des Oberkörpers aufweist. Dadurch wird eine gewünschte Formgebung und Stützung der Brüste erreicht.

Die elastische Wirkware kann grundsätzlich aus unterschiedlichsten Materialien hergestellt sein. Bevorzugt wird eine Ausführungsform, bei der die elastische Wirkware aus cirka 81 % Polyamid und cirka 19 % Lycra besteht. Die daraus hergestellte Wirkware neigt dazu, bei höheren Temperaturen, die deutlich über 100°C liegen, weich zu werden. Die elastische Wirkware weist vorzugsweise eine Dicke auf, die im Bereich von 180 µm bis 280 µm liegt und vorzugsweise circa 250 µm beträgt. Die elastischen Wirkware ist also extrem dünn, so dass ein besonders flacher und leichter Büstenhalter realisierbar ist.

Bei dem erfindungsgemäßen Büstenhalter, ist die Verstärkungseinrichtung durch ein einstückiges Verstärkungsteil gebildet, das mit der Wirkware des Vorderteils und der Seitenteile stoffschlüssig und/oder formschlüssig verbunden ist. Das Vorderteil und die Seitenteile können also nahtfrei ausgeführt werden. Zudem ist die Verbindung einfach herstellbar. Das Verstärkungsteil dient zur Erhöhung der Formungskraft.

Das Verbinden des Verstärkungsteils mit der Wirkware der einstückig ausgeführten Seitenteile und Vorderteil erfolgt bei einer vorteilhaften Ausführungsform mittels einer Druck- und Wärmebehandlung. Wichtig dabei ist, dass der Schmelzpunkt der elastischen Wirkware höher liegt als der Schmelzpunkt des Materials des Verstärkungsteils. Die Verbindung der Teile erfolgt dadurch, dass beide Teile oder gegebenenfalls auch nur das Verstärkungsteil zumindest bis beziehungsweise über den Schmelzpunkt des Verstärkungsteilmaterials erwärmt werden, der beispielsweise bei cirka 180°C liegt. Bei dieser Temperatur verflüssigt sich das Verstärkungsteil, während die elastische Wirkware allenfalls weich wird. Dann wird Druck auf das auf das Vorderteil und die Seitenteile aufgelegte, verflüssigte Verstärkungsteil aufgebracht, so dass dessen Material in die Abstände zwischen den Fäden der textilen Wirkware eingedrückt wird und sich so bei Abkühlung der Teile mit den Seitenteilen und dem Vorderteil fest verbindet. Durch die vorstehend beschriebene Vorgehensweise wird zumindest eine stoffschlüssige Verbindung zwischen elastischen Wirkware und dem Verstärkungsteil erreicht.

Damit das Verstärkungsteil den optischen Eindruck des Büstenhalters nicht oder nur geringfügig beeinflusst, besteht dieses vorzugsweise aus einem transparenten Material, das gegebenenfalls auch faltenfrei ist, das heißt nicht zur Faltenbildung neigt.

Erfindungsgemäß ist das Verstärkungsteil von einer Folie gebildet. Als besonders vorteilhaft hat sich eine aus Polyurethan bestehende Folie herausgestellt. Die Folie weist vorzugsweise eine im Bereich von 160 µm bis 200 µm liegende Dicke auf, ist also extrem dünn, vorzugsweise dünner als die elastischen Wirkware, wodurch insgesamt ein flacher Büstenhalter realisierbar ist. Die Folie kann beispielsweise auch aus einem atmungsaktiven Material bestehen. Wenn ein luftundurchlässiges Material für die Folie verwendet wird, weist diese vorzugsweise eine Vielzahl von äußerst kleinen, vorzugsweise mit dem bloßen Auge kaum oder nicht erkennbare Löcher auf, damit der Innenbereich des Büstenhalters beim Tragen desselben belüftet wird.

Wenn die Folie mittels der vorstehend beschriebenen Druck- und Wärmebehandlung mit der elastischen Wirkware verbunden wird, die vorsieht, dass die Folie durch Erwärmung zunächst verflüssigt und dann durch Druckbeaufschlagung in die Abstände zwischen den Fäden der textilen Wirkware gedrückt wird, weisen das Vorderteil und die Seitenteile in dem Bereich, in dem die Folie mit diesen verbunden ist, eine Dicke auf, die geringer ist als die aus der Dicke der elastischen Wirkware und der Dicke der Folie vor dem Verbinden mit den Seitenteilen und dem Vorderteil gebildete Summe. Bei durchgeführten Versuchen, bei denen eine elastische Wirkware mit einer Dicke von circa 250 µm und eine Folie mit einer Dicke von circa 185 µm mittels der Druck- und Wärmebehandlung miteinander verbunden wurden, hat sich gezeigt, dass nachdem die Verbindung hergestellt ist, die Dicke im Verbindungsbereich lediglich circa 400 µm beträgt. Es wurde hier durch die Druck- und Wärmebehandlung die Dicke der Folie um circa 35 µm reduziert, was dadurch erfolgt ist, dass die verflüssigte Folie in die textile Wirkware eingedrückt ist. Es ist daher ohne weiteres ein äußerst dünner Büstenhalter realisierbar, bei dem trotz seiner geringen Dicke eine hohe Funktionssicherheit gewährleistet werden kann. Die Folie weist vorzugsweise gegenüber der elastischen Wirkware eine geringere Elastizität auf, wodurch die Festigkeitseigenschaften des Büstenhalters im Bereich des Verstärkungsteils erhöht werden.

Die Funktion des Verstärkungsteils, also der Folie, nämlich Verstärkung der elastischen Wirkware in dafür vorgesehenen Bereichen des Vorderteils und der Seitenteile, ist einstellbar, zum Beispiel durch Auswahl eines entsprechenden Materials oder dessen Verarbeitung. Nach einer ersten Ausführungsvariante ist vorgesehen, dass die Folie nicht elastisch ist. Bei einer anderen Ausführungsvariante ist das Verstärkungsteil in Umfangsrichtung (Querrichtung) des Oberkörpers der den Büstenhalter tragenden Person und/oder in Längserstreckung (Hochrichtung) des Oberkörpers elastisch, wobei die Elastizitäten in Quer- und Hochrichtung gleich oder unterschiedlich sein können. Bevorzugt wird ein Ausführungsbeispiel, bei dem das Verstärkungsteil in Umfangsrichtung der den Büstenhalter tragenden Person eine höhere Elastizität als in Richtung der Längserstreckung des Oberkörpers aufweist. Dadurch werden die Trageeigenschaften des Büstenhalters verbessert.

Besonders bevorzugt wird eine Ausführungsbeispiel des Büstenhalters, das sich dadurch auszeichnet, dass die Elastizitäten der elastischen Wirkware und der Folie so aufeinander abgestimmt sind, dass nachdem diese miteinander verbunden sind, das Vorderteil und die Seitenteile in Umfangsrichtung und in Richtung der Längserstreckung des Oberkörpers jeweils eine gewünschte Dehnfähigkeit aufweisen.

Weiterhin wird ein Ausführungsbeispiel des Büstenhalters bevorzugt, das sich dadurch auszeichnet, dass das Verstärkungsteil zumindest im Bereich der am Vorderteil vorgesehenen Büstenkörbchen jeweils eine erste Öffnung aufweist, die zumindest in etwa so groß ist wie der Durchmesser der Büstenkörbchen. Mit anderen Worten, das Verstärkungsteil überdeckt nicht die Büstenkörbchen, die vorzugsweise in einem Molding-Verfahren in das Vorderteil eingebracht sind. Die Formung der Brüste erfolgt hier zumindest im Wesentlichen nur durch die textile Wirkware. Das Einbringen der Büstenkörbchen in das Vorderteil mittels thermoplastischer Verformung erfolgt vorzugsweise erst nachdem die elastischen Wirkware und das Verstärkungsteil miteinander verbunden sind. Dadurch wird eine Rückformung der elastischen Wirkware verhindert, sofern diese zum Zwecke des Verbindens mit dem Verstärkungsteil erwärmt werden sollte.

Nach einer Weiterbildung der Erfindung ist vorgesehen, dass das Verstärkungsteil zweite Öffnungen aufweist, die in einem Abstand voneinander angeordnet sind. Die zweiten Öffnungen sind insbesondere dann vorteilhaft, wenn das Verstärkungsteil aus einem luftundurchlässigen oder nur sehr geringfügig luftdurchlässigen Material besteht. An diesen Stellen kann die von der Haut der den Büstenhalter tragenden Person ausgeschiedene Feuchtigkeit nach außen abgeführt werden. Die zweiten Öffnungen bilden also quasi eine Belüftung. Damit die zweiten Öffnungen nicht die eigentliche Funktion des Verstärkungsteil beeinträchtigen, nämlich den Büstenhalter in den dafür vorgesehenen Bereichen, insbesondere den Randbereichen und seinem Mittelbereich zu verstärken, sind diese in einem Abstand voneinander und vorzugsweise zu den Randbereichen der Seitenteile angeordnet. Das heißt, trotz der ersten und zweiten Öffnungen ist das Verstärkungsteil in den Randbereichen der Seitenteile durchgehend, also geschlossen ausgebildet. Alternativ oder zusätzlich zu den zweiten Öffnungen kann das Verstärkungsteil -wie oben beschrieben- auch eine Vielzahl von kleinen Löchern aufweisen, die dem selben Zweck dienen, wie die zweiten Öffnungen.

Besonders bevorzugt wird ein Ausführungsbeispiel des Büstenhalters, bei dem die Seitenteile und das Vorderteil nahtfrei ausgebildet sind. Im Zusammenhang mit der hier vorliegenden Erfindung wird unter dem Begriff "Naht" lediglich durch Vernähen eines Fadens hergestellte Naht verstanden, nicht jedoch eine durch Verkleben oder Verschweißen gefertigte Verbindungsstelle. Vorder- und Seitenteile werden aus der vorzugsweise vollflächigen Wirkware in einem oder mehreren Arbeitsschritten herausgestanzt- oder geschnitten. Vorder- und Seitenteile bestehen aus einem Stück.

Sofern der Büstenhalter einen mehrteiligen Verschluss, insbesondere Rückenverschluss, beispielsweise mit in Ösen eingreifenden Haken, und/oder Träger aufweist, werden diese stoffschlüssig mit dem Vorderteil und den Seitenteilen verbunden, also verschweißt oder verklebt. Diese Teile können unmittelbar oder mittelbar mit dem Vorderteil und den Seitenteilen verbunden werden. Bei entsprechender Materialauswahl können die Träger unmittelbar an das Vorderteil und die Seitenteile angeschweißt/angeklebt werden. Alternativ können die Träger auch mittelbar mit dem Vorderteil und den Seitenteilen verbunden werden, beispielsweise indem an den Seitenteilen und dem Vorderteil Ansatzstücke oder Ringe mittels Stoffschluss in geeigneter Weise angebracht werden, an die die Träger eingehängt werden können.

Schließlich wird eine Ausführungsform des Büstenhalters bevorzugt, der vollständig frei von Nähten ist, wodurch ein hoher Tragekomfort gewährleistet werden kann. Die Teile des Büstenhalters, also beispielsweise das Vorderteil, die Seitenteile, das Verstärkungsteil, der Verschluss und die Träger werden also ausschließlich miteinander verklebt und/oder verschweißt. Aufgrund dieser Verbindungsart(en) kann der Büstenhalter gegenüber bekannten Büstenhaltern, bei denen die vorstehend genannten Teile miteinander vernäht sind, kostengünstiger hergestellt werden.

Besonders bevorzugt wird ein Ausführungsbeispiel des Büstenhalters, der ein einstückiges, transparentes, im Büstenkörbchenbereich thermoplastisch verformtes Außenmaterial (Vorderteil, Seitenteile) und eine ebenfalls einstückige und transparente, zur Verstärkung des Außenmaterials dienende und gegebenenfalls mit Löchern beziehungsweise Öffnungen zur Belüftung versehene Folie als Innenmaterial, welche mit dem Außenmaterial verbunden ist, umfasst und keinerlei Nähte aufweist.

Weitere vorteilhafte Ausführungsbeispiele des Büstenhalters ergeben sich aus Kombinationen der in den Unteransprüchen genannten Merkmale.

Die Erfindung wird im Folgenden anhand eines in der einzigen Figur dargestellten Ausführungsbeispiels des Büstenhalters 1 näher erläutert.

Die Figur zeigt in schematischer Darstellung eine Draufsicht auf die Innenseite eines Ausführungsbeispiels des Büstenhalters 1, der Seitenteile 3 und 5 und ein Vorderteil 7 aufweist, die einstückig ausgebildet, also lediglich aus einem Teil hergestellt sind und ein Außenteil bilden. Der Büstenhalter 1 weist also anders als bekannte Büstenhalter in seinem Mittelbereich keine Naht- oder Schweißstelle auf.

Die einteilig ausgeführten Vorder- und Seitenteile 3, 5 und 7 bestehen aus einer elastischen Wirkware 9, also einem Material, das bisher im Zusammenhang mit Unterbekleidungsstücken als Hilfsmaterial eingesetzt wurde. Die elastische Wirkware 9 ist ein textiles Material, das aus mehreren sich kreuzenden Fadensystemen besteht. Die textile Wirkware 9 kann je nach Auswahl des Materials für das jeweilige Fadensystem in verschiedene Richtungen unterschiedliche Elastizitätseigenschaften aufweisen. Es hat sich als vorteilhaft herausgestellt, wenn die Wirkware in Umfangsrichtung einer den Büstenhalter tragenden Person eine größere Elastizität aufweist als in Richtung der Längserstreckung des Oberkörpers. Alternativ ist es ohne weiteres möglich, dass alle Fadensysteme aus dem gleichen Material bestehen, so dass auch die Elastizitätseigenschaften der textilen Wirkware 9 in der jeweiligen Längserstreckung der Fäden der Fadensysteme gleich ist.

Das Vorderteil 7 weist Büstenkörbchen 11 und 13 auf, die mittels thermoplastischer Verformung im Vorderteil 7 ausgebildet sind. Die Büstenkörbchen 11, 13 sind hier also durch Ausformung hergestellt, was jedoch nicht bei allen Größen des Büstenhalters 1 zwingend erforderlich ist.

Der Büstenhalter 1 weist zum Zwecke der Verstärkung der das Vorderteil 7 und die Seitenteile 3, 5 bildenden, textilen und elastische Eigenschaften aufweisenden Wirkware 9 eine Verstärkungseinrichtung auf, die mit dem Vorderteil 7 und den Seitenteilen 3, 5 verbunden ist. Die Verstärkungseinrichtung weist hier ein einteiliges Verstärkungsteil 15 auf. Dieses ist auf der Innenseite, also der dem Oberkörper der den Büstenhalter 1 tragenden Person zugewandten Seite auf die Seitenteile 3, 5 und das Vorderteil 7 aufgelegt und stoffschlüssig mit diesen verbunden, was beispielsweise mittels einer eingangs beschriebenen Druck- und Wärmebehandlung möglich ist. Alternativ kann das Verstärkungsteil 15 mit dem Vorderteil 7 und den Seitenteilen 3, 5 auch mittels eines Klebers oder dergleichen verbunden werden. Wichtig ist, dass die Verbindung zwischen Verstärkungsteil 15 und Vorder- und Seitenteilen 3, 5, 7 frei von Nähten ist.

Das Verstärkungsteil 15 ist bei diesem Ausführungsbeispiel aus einer vollflächigen Polyurethanfolie herausgearbeitet, beispielsweise gestanzt, und weist in einem Abstand von der oberen und unteren Randkante 17 beziehungsweise 19 des Büstenhalters 1 erste Öffnungen 21 und 23 sowie zweite Öffnungen 25 auf. Die ersten Öffnungen 21, 23 sind jeweils einem der Büstenkörbchen 11, 13 zugeordnet und weisen zumindest im Wesentlichen die gleiche Form und Größe der in die textilen Wirkware 9 eingeformten Büstenkörbchen 11, 13 auf. Die ersten Öffnungen 21, 23 befinden sich also in Überdeckung mit den Büstenkörbchen 11, 13. Die zweiten Öffnungen 25, von denen bei diesem Ausführungsbeispiel an jedem der Seitenteile 3, 5 jeweils drei vorgesehen sind, die in Form und Größe unterschiedlich sind, dienen der Belüftung und sorgen dafür, dass vom Körper ausgeschiedene Feuchtigkeit in diesen Bereichen nach außen über die luftdurchlässige textile Wirkware 9 abgeführt werden kann. Die Anzahl der zweiten Öffnungen 25 ist praktisch beliebig, ebenso deren Form und Größe. Es hat sich als vorteilhaft herausgestellt, wenn zwischen den zweiten Öffnungen 25 und den ersten Öffnungen 21, 23 sowie zwischen den Randbereichen des Büstenhalters 1 und den ersten und zweiten Öffnungen jeweils ein durchgängiger Steg beziehungsweise Streifen des Verstärkungsteils 15 stehen bleibt, wie in der Figur dargestellt, wodurch die Formeigenschaften des Büstenhalters 1 verbessert werden. Die ersten und zweiten Öffnungen 21, 23 und 25 können aus der vollflächigen Folie herausgearbeitet, beispielsweise gestanzt oder geschnitten werden, was vor dem Verbinden des Verstärkungsteils 15 mit dem Vorderteil 7 und den Seitenteilen 3, 5 erfolgt.

Wie in der Figur angedeutet, weist das Verstärkungsteil 15 die gleiche Außenkontur auf, wie das das Vorderteil 7 und die Seitenteile 3, 5 bildende Außenteil des Büstenhalters 1, das aus der textilen Wirkware 9 hergestellt ist. Dies kann beispielsweise dadurch realisiert werden, dass von dem das Vorderteil 7 und die Seitenteile 3, 5 bildenden Außenteil und dem Verstärkungsteil 15 zunächst jeweils nur ein Grobzuschnitt angefertigt wird und dass erst nachdem Verstärkungsteil 15 mit dem Vorderteil 7 und den Seitenteilen 3, 5 verbunden (verklebt, verschweißt) ist, die fertige Außenkontur des Büstenhalters 1 herausgestanzt oder -getrennt wird. Dadurch wird eine exakt deckungsgleiche Anordnung des Verstärkungsteils 15 auf dem Vorderteil 7 und den Seitenteilen 3, 5 gewährleistet. Die Büstenkörbchen 11, 13 werden erst nachdem das Verstärkungsteil 15 mit dem Vorderteil 7 und den Seitenteilen 3, 5 verbunden ist, in das Vorderteil 7 eingeformt.

Aus den vorstehenden Ausführungen wird ohne weiteres deutlich, dass das Verstärkungsteil 15 die obere und untere Randkante 17, 19 des Büstenhalters 1 nicht übergreift beziehungsweise überlappt. Das heißt, das Verstärkungsteil 15 befindet sich ausschließlich auf der Innenseite des Büstenhalters 1 und ist bei einer Draufsicht auf die Außenseite des Büstenhalters 1 nicht erkennbar, außer die elastischen Wirkware ist transparent.

Der Büstenhalter 1 umfasst ferner einen Rückenverschluss 27, der dazu dient, die Seitenteile 3, 5 miteinander zu verbinden. Der Rückenverschluss 27 weist ein Hakenband 29 und ein Ösenband 31 auf. Bei der hier wiedergegebenen Draufsicht sind die Ösen des Ösenbandes 31 nicht erkennbar. Das Hakenband 29 und das Ösenband 31 sind jeweils stoffschlüssig mit dem Seitenteil 3 beziehungsweise 5 verbunden, was vorzugsweise erst dann erfolgt, wenn in einem vorhergehenden Arbeitsschritt das Verstärkungsteil 15 auf die einstückig miteinander verbundenen Seitenteile 3, 5 und das Vorderteil 7 aufgeklebt wurde. Die Verbindung zwischen Seitenteil 3 und Hakenband 29 und Seitenteil 5 und Ösenband 31 ist also frei von Nähten und kann daher sehr schnell und kostengünstig hergestellt werden.

Wie in der Figur erkennbar, sind an den Seitenteilen 3, 5 jeweils ein Ansatzstück 33 und an dem Vorderteil 7 zwei Ansatzstücke 33 vorgesehen, an denen nicht dargestellte Träger mittelbar oder unmittelbar, beispielsweise über einen Ring oder dergleichen, befestigbar sind. Die Ansatzstücke 33 sind alle ausschließlich stoffschlüssig mit dem Büstenhalter 1 verbunden und identisch ausgebildet. Die Ansatzstücke 33 bestehen jeweils aus einem -gegebenenfalls elastischen- Band, das zu einer Schlaufe zusammengelegt wird, wobei das eine Schlaufenende 35 an die Innenseite des Büstenhalters 1 und das andere, in der Darstellung gemäß der Figur nicht erkennbare Schlaufenende an die Außenseite des Büstenhalters 1 angelegt werden. Die Verbindung zwischen den Ansatzstücken 33 und dem Büstenhalter 1 erfolgt ausschließlich durch Stoffschluss, also beispielsweise durch Verkleben oder Verschweißen. Alternativ ist es möglich, auf die Ansatzstücke 33 zu verzichten und die vorzugsweise aus einem transparenten Material bestehenden Träger unmittelbar an den Büstenhalter 1 anzukleben, wie zum Beispiel durch eine Wärme- und Druckbehandlung, mittels derer auch das Verstärkungsteil 15 mit dem Vorderteil 7 und den Seitenteilen 3, 5 verbunden werden kann, oder anzuschweißen.

Sowohl die Ansatzstücke 33 beziehungsweise die Träger und die Bänder 29, 31 des Rückenverschlusses 27 können mittels der oben beschriebenen Druck-/Wärmebehandlung mit dem Büstenhalter 1 (Seitenteile 3 und 5, Vorderteil 7, Verstärkungsteil 15) verbunden werden, sofern das jeweilige Material der Teile dies zulässt.

Festzuhalten bleibt, dass der in der Figur dargestellte Büstenhalter 1 frei von Nähten ist und ausschließlich aus der die Seitenteile 3, 5 und das Vorderteil 7, mit denen das Verstärkungsteil 15 verbunden ist, bildenden elastischen Wirkware 9, dem Rückenverschluss sowie den Trägern besteht. Bei einer anderen, nicht dargestellten Ausführungsform des Büstenhalters 1 sind keine Träger vorgesehen, so dass auch selbstverständlich auf die Ansatzstücke 33 verzichtet werden kann. Anstelle des Rückenverschlusses 27 kann der Büstenhalter 1 auch einen Vorderverschluss oder gegebenenfalls auch keinen Verschluss aufweisen. Im letzteren Falle werden die freien Enden der Seitenteile 3, 5 nach dem Verbinden mit dem Verstärkungsteil 15 -vorzugsweise stoffschlüssig- miteinander verbunden.

Festzuhalten bleibt noch, dass zur Ausbildung einer stoffschlüssigen Verbindung zwischen jeweils mindestens zwei Teilen des Büstenhalters 1 vorzugsweise mindestens eines der Teile aus einem vorzugsweise teilweise thermoplastischen Material beziehungsweise teilweise thermoplastisch verschmelzbare Fasern enthaltenden Material besteht, so dass beim Erhitzen des Materials eine Schweißnaht gebildet wird. Dieses stoffschlüssige Verbinden von textilen Materialien und Folien ist an sich bekannt, so dass hier nicht näher darauf eingegangen wird.

Im Zusammenhang mit der hier vorliegenden Erfindung werden unter dem Begriff "Büstenhalter" auch einteilige Badeanzüge und zweiteilige Badeanzüge (Bikini) verstanden.

Zusammenfassend bleibt festzuhalten, dass der erfindungsgemäße Büstenhalter 1 aus nur wenigen Teilen besteht, die vorzugsweise alle frei von Fäden aufweisenden Nähten sind und ausschließlich durch Stoffschluss mit zugehörigen Teilen verbunden sind. Der Büstenhalter 1 ist einfach und somit kostengünstig herstellbar und zeichnet sich durch eine nur sehr geringe Dicke aus. Ferner besitzt er äußerst flache Außenrandkanten beziehungsweise - bereiche sowie Materialübergänge, so dass er sich auch beim Tragen unter eng anliegender Bekleidung nicht darauf abzeichnet.

## Patentansprüche

1. Büstenhalter (1) mit einem Büstenkörbchen (11,13) aufweisenden Vorderteil (7), mit Seitenteilen (3,5) sowie mit einer Verstärkungseinrichtung (15), wobei
- der Büstenhalter (1) zweilagig ausgebildet ist, indem die Seitenteile (3,5) und das Vorderteil (7) aus elastischer Wirkware (9) und der damit verbundenen Verstärkungseinrichtung (15) bestehen,
- die Wirkware (9) der Seitenteile (3,5) und des Vorderteils (7) einstückig ausgeführt ist, also lediglich aus einem Teil hergestellt ist,
- die Verstärkungseinrichtung (15) durch ein einstückiges Verstärkungsteil (15) gebildet ist, das Verstärkungsteil (15) von einer Folie gebildet wird, die gegenüber der elastischen Wirkware (9) eine geringere Elastizität aufweist und wobei
- das Verstärkungsteil (15) stoffschlüssig und/oder formschlüssig mit der Wirkware der Seitenteile (3,5) und des Vorderteils (7) verbunden wird.

2. Büstenhalter nach Anspruch 1, **dadurch gekennzeichnet, dass** die elastische Wirkware (9) ein für Unterbekleidungsstücke eingesetztes Hilfsmaterial ist, das vorzugsweise besonders dünn und transparent ist.

3. Büstenhalter nach einem der vorhergehenden Ansprüche, **dadurch gekennzeichnet, dass** die elastische Wirkware (9) ein textiles Material ist, das vorzugsweise in mindestens zwei Richtungen unterschiedliche Dehnfähigkeit aufweist.

4. Büstenhalter nach einem der vorhergehenden Ansprüche, **dadurch gekennzeichnet, dass** die elastischen Wirkware (9) thermoplastisch verformbar ist.

5. Büstenhalter nach einem der vorhergehenden Ansprüche, **dadurch gekennzeichnet, dass** die elastische Wirkware (9) bei üblicher Trageweise des Büstenhalters (1) in Umfangsrichtung einer den Büstenhalter (1) tragenden Person eine größere Elastizität als in Richtung der Längserstreckung des Oberkörpers aufweist.

6. Büstenhalter nach einem der vorhergehenden Ansprüche, **dadurch gekennzeichnet, dass** die elastische Wirkware (9) aus circa 81% Polyamid und circa 19% Lycra besteht.

7. Büstenhalter nach einem der vorhergehenden Ansprüche, **dadurch gekennzeichnet, dass** die elastische Wirkware (9) eine Dicke aufweist, die im Bereich von 190 µm bis 280 µm liegt und vorzugsweise circa 250 µm beträgt.

8. Büstenhalter nach einem der vorhergehenden Ansprüche, **dadurch gekennzeichnet, dass** die elastische Wirkware (9) und das Verstärkungsteil (15) mittels einer Druck- und Wärmebehandlung miteinander verbunden sind, und dass der Schmelzpunkt der elastischen Wirkware (9) höher liegt als der Schmelzpunkt des Verstärkungsteils (15).

9. Büstenhalter nach einem der vorhergehenden Ansprüche, **dadurch gekennzeichnet, dass** die Elastizitäten der elastischen Wirkware (9) und der Folie so aufeinander abgestimmt sind, dass nachdem diese miteinander verbunden sind, das Vorderteil (7) und die Seitenteile (3,5) in Umfangsrichtung und in Richtung der Längserstreckung des Oberkörpers jeweils eine gewünschte Dehnfähigkeit aufweisen.

10. Büstenhalter nach einem der vorhergehenden Ansprüche, **dadurch gekennzeichnet, dass** die Folie eine Polyurethanfolie ist und vorzugsweise zumindest annäherungsweise zu 100% aus Polyurethan (PU) besteht.

11. Büstenhalter nach einem der vorhergehenden Ansprüche, **dadurch gekennzeichnet, dass** die Folie eine Dicke aufweist, die im Bereich von 160 µm bis 200 µm liegt.

12. Büstenhalter nach einem der vorhergehenden Ansprüche, **dadurch gekennzeichnet, dass** in dem Bereich, in dem die Folie mit den Seitenteilen (3,5) und/oder dem Vorderteil (7) verbunden ist, die Dicke geringer ist als die aus der Dicke der elastischen Wirkware (9) und der Dicke der Folie vor dem Verbinden mit den Seitenteilen (3,5) und dem Vorderteil (7) gebildete Summe.

13. Büstenhalter nach einem der vorhergehenden Ansprüche, **dadurch gekennzeichnet, dass** die Folie an sich luftundurchlässig ist und dass sie zum Zwecke der Belüftung eine Vielzahl von kleinen Löchern aufweist.

14. Büstenhalter nach einem der vorhergehenden Ansprüche, **dadurch gekennzeichnet, dass** das Verstärkungsteil (15) aus einem transparenten und/oder faltenfreien Material besteht.

15. Büstenhalter nach einem der vorhergehenden Ansprüche, **dadurch gekennzeichnet, dass** die Außenkontur des Verstärkungsteils (15) der Außenkontur der Seitenteile (3,5) und/oder des Vorderteils (7) entspricht.

16. Büstenhalter nach einem der vorhergehenden Ansprüche, **dadurch gekennzeichnet, dass** das Verstärkungsteil (15) zumindest im Bereich der Büstenkörbchen (11,13) jeweils eine erste Öffnung (21,23) aufweist, deren Breite und Höhe beziehungsweise Durchmesser vorzugsweise in etwa so groß ist wie die Breite und Höhe beziehungsweise der Durchmesser der Büstenkörbchen (11,13).

17. Büstenhalter nach einem der vorhergehenden Ansprüche, **dadurch gekennzeichnet, dass** das Verstärkungsteil (15) zweite Öffnungen (25) aufweist, die in einem Abstand voneinander angeordnet sind.

18. Büstenhalter nach einem der vorhergehenden Ansprüche, **dadurch gekennzeichnet, dass** die zweiten Öffnungen (25) sich zwischen den Büstenkörbchen (11,13) und den den Verschluss (27) aufweisenden Enden der Seitenteile (3,5) befinden.

19. Büstenhalter nach einem der vorhergehenden Ansprüche, **dadurch gekennzeichnet, dass** das Verstärkungsteil (15) in den Randbereichen der Seitenteile (3,5) und des Vorderteils (7) geschlossen ist.

20. Büstenhalter nach einem der vorhergehenden Ansprüche, **dadurch gekennzeichnet, dass** ein mehrteiliger Verschluss, insbesondere Rückenverschluss (27), und/oder mindestens zwei Träger unmittelbar oder mittelbar stoffschlüssig mit den Seitenteilen (3,5) und dem Vorderteil (7) verbunden sind/ist.

21. Büstenhalter nach einem der vorhergehenden Ansprüche, **dadurch gekennzeichnet, dass** er vollständig frei von Nähten ist.

22. Büstenhalter nach einem der vorhergehenden Ansprüche, **dadurch gekennzeichnet, dass** er ausschließlich aus der elastischen Wirkware (9), dem Verstärkungsteil (15) und gegebenenfalls dem Verschluss (27) und/oder den Trägern besteht.

## Claims

1. Brassière (1) with a front section (7) containing breast cups (11, 13), with side sections (3, 5) and with a reinforcing device (15), wherein
- the brassière (1) is designed in a double layer, in that the side sections (3, 5) and the front section (7) consist of elastic knitwear (9) and the reinforcing device (15) joined with it,
- the knitwear (9) of the side sections (3, 5) and of the front section (7) is designed in one piece, i.e. is produced solely from one section,
- the reinforcing device (15) is formed by a one-piece reinforcing section (15), the reinforcing section (15) is formed from one membrane that, compared to the elastic knitwear (9), has a lower elasticity and wherein
- the reinforcing section (15) is joined in a material and/or a positive fit with the knitwear of the side sections (3, 5) and of the front section (7).

2. Brassière according to claim 1, **characterised in that** the elastic knitwear (9) is an auxiliary material used for undergarments that is preferably especially thin and transparent.

3. Brassière according to one of the preceding claims, **characterised in that** the elastic knitwear (9) is a textile material that preferably exhibits varying extensibility in at least two directions.

4. Brassière according to one of the preceding claims, **characterised in that** the elastic knitwear (9) is thermoplastically deformable.

5. Brassière according to one of the preceding claims, **characterised in that** the elastic knitwear (9), when the brassière (1) is worn in the normal way, has a greater elasticity in the circumferential direction of a person wearing the brassière (1) than in the direction of the longitudinal extension of the upper body.

6. Brassiere according to one of the preceding claims, **characterised in that** the elastic knitwear (9) consists of approximately 81% polyamide and approximately 19% lycra.

7. Brassière according to one of the preceding claims, **characterised in that** the elastic knitwear (9) has a thickness in the region of 180 µm to 280 µm and preferably approximately 250 µm.

8. Brassière according to one of the preceding claims, **characterised in that** the elastic knitwear (9) and the reinforcing section (15) are joined together by means of pressure and heat treatment, and that the melting point of the elastic knitwear (9) is higher than the melting point of the reinforcing section (15).

9. Brassière according to one of the preceding claims, **characterised in that** the elasticities of the elastic knitwear (9) and the membrane are matched in such a way that, after they are joined together, the front section (7) and the side sections (3, 5) each have a desired extensibility in the circumferential direction and in the direction of the longitudinal extension of the upper body.

10. Brassière according to one of the preceding claims, **characterised in that** the membrane is a polyurethane membrane and preferably consists of at least approximately 100% polyurethane (PU).

11. Brassière according to one of the preceding claims, **characterised in that** the membrane has a thickness in the region of 160 µm to 200 µm.

12. Brassière according to one of the preceding claims, **characterised in that** in the area in which the membrane is joined to the side sections (3, 5) and/or the front section (7), the thickness is less than the sum total of the thickness of the elastic knitwear (9) and the thickness of the membrane before joining the side sections (3, 5) and the front section (7).

13. Brassière according to one of the preceding claims, **characterised in that** the membrane is intrinsically air-tight and that it has a large number of small holes for the purpose of ventilation.

14. Brassière according to one of the preceding claims, **characterised in that** the reinforcing section (15) consists of a transparent and/or crease-free material.

15. Brassière according to one of the preceding claims, **characterised in that** the outer contour of the reinforcing section (15) corresponds with the outer contour of the side sections (3, 5) and/or of the front section (7).

16. Brassière according to one of the preceding claims, **characterised in that** the reinforcing section (15) at least in the area of the breast cups (11, 13) in each case has a first opening (21, 23), the width, height and diameter respectively of which are preferably approximately as large as the width, height and diameter respectively of the breast cups (11, 13).

17. Brassière according to one of the preceding claims, **characterised in that** the reinforcing section (15) has second openings (25) spaced apart from one another.

18. Brassière according to one of the preceding claims, **characterised in that** the second openings (25) are located between the breast cups (11, 13) and the ends of the side sections (3, 5) containing the dosure (27).

19. Brassière according to one of the preceding claims, **characterised in that** the reinforcing section (15) is dosed in the peripheral areas of the side sections (3, 5) and of the front section (7).

20. Brassière according to one of the preceding claims, **characterised in that** a multi-part dosure, in particular back dosure (27), and/or at least two straps are joined directly or indirectly in a material fit with the side sections (3, 5) and the front section (7).

21. Brassière according to one of the preceding claims, **characterised in that** it is completely free of seams.

22. Brassière according to one of the preceding claims, **characterised in that** it consists exclusively of the elastic knitwear (9), the reinforcing section (15) and, where applicable, the dosure (27) and/or the straps.

## Revendications

1. Soutien-gorge (1) avec une partie avant (7) dotée de bonnets (11, 13) et des parties latérales (3, 5) ainsi qu'un renfort (15),
- le soutien-gorge (1) étant formé de deux couches, les parties latérales (3, 5) et la partie avant (7) étant composées d'un tissu à mailles élastique (9) et du renfort (15) relié à celui-ci,
- le tissu à mailles (9) des parties latérales (3, 5) et de la partie avant (7) étant exécuté d'une seule pièce, donc fabriqué à partir d'une pièce de tissu unique,
- le renfort (15) étant formé également à partir d'une seule pièce, le renfort (15) étant formé à partir d'un film présentant une élasticité moindre par rapport au tissu à mailles élastique (9) et
- le renfort (15) étant relié par liaison positive avec le tissu et/ou la forme au tissu à mailles des parties latérales (3, 5) et de la partie avant (7).

2. Soutien-gorge selon la revendication 1, **caractérisé en ce que** le tissu à mailles élastique (9) est une matière auxiliaire utilisée pour les sous-vêtements, de préférence particulièrement mince et transparente.

3. Soutien-gorge selon l'une des revendications précédentes, **caractérisé en ce que** le tissu à mailles élastique (9) est une matière textile présentant de préférence dans au moins deux sens une élasticité différente.

4. Soutien-gorge selon l'une des revendications précédentes, **caractérisé en ce que** le tissu à mailles élastique (9) peut faire l'objet d'une déformation thermoplastique.

5. Soutien-gorge selon l'une des revendications précédentes, **caractérisé en ce que** le tissu à mailles élastique (9) présente, lorsque le soutien-gorge (1) est porté normalement, une plus grande élasticité dans le sens du tour de la personne portant le soutien-gorge (1) que dans le sens longitudinal du buste.

6. Soutien-gorge selon l'une des revendications précédentes, **caractérisé en ce que** le tissu à mailles élastique (9) est composé d'environ 81 % de polyamide et d'environ 19 % de lycra.

7. Soutien-gorge selon l'une des revendications précédentes, **caractérisé en ce que** le tissu à mailles élastique (9) présente une épaisseur qui se situe dans la plage de 180 µm à 280 µm et est de préférence de 250 µm.

8. Soutien-gorge selon l'une des revendications précédentes, **caractérisé en ce que** le tissu à mailles élastique (9) et le renfort (15) sont reliés au moyen d'un traitement thermique et de pression et que le point de fusion du tissu à mailles élastique (9) est plus élevé que celui du renfort (15).

9. Soutien-gorge selon l'une des revendications précédentes, **caractérisé en ce que** les élasticités du tissu à mailles élastique (9) et du film sont adaptées entre elles de façon qu'après leur liaison, la partie avant (7) et les parties latérales (3, 5) présentent l'élasticité souhaitée dans le sens du tour et dans le sens longitudinal du buste.

10. Soutien-gorge selon l'une des revendications précédentes, **caractérisé en ce que** le film est en polyuréthane et est de préférence composé pour le moins approximativement de 100 % de polyuréthane (PU).

11. Soutien-gorge selon l'une des revendications précédentes, **caractérisé en ce que** le film présente une épaisseur qui se situe dans la plage de 160 µm à 200 µm.

12. Soutien-gorge selon l'une des revendications précédentes, **caractérisé en ce que**, dans la zone où le film est relié aux parties latérales (3, 5) et/ou à la partie avant (7), l'épaisseur est plus faible que la somme de l'épaisseur du tissu à mailles élastique (9) et l'épaisseur du film avant la liaison avec les parties latérales (3, 5) et la partie avant (7).

13. Soutien-gorge selon l'une des revendications précédentes, **caractérisé en ce que** le film est en soi imperméable à l'air et présente une multitude de petits trous afin d'assurer l'aération.

14. Soutien-gorge selon l'une des revendications précédentes, **caractérisé en ce que** le renfort (15) est constitué d'une matière transparente et/ou exempte de plis.

15. Soutien-gorge selon l'une des revendications précédentes, **caractérisé en ce que** le contour extérieur du renfort (15) correspond au contour extérieur des parties latérales (3, 5) et/ou de la partie avant (7).

16. Soutien-gorge selon l'une des revendications précédentes, **caractérisé en ce que** le renfort (15) présente, au moins au niveau des bonnets (11, 13), des ouvertures primaires (21, 23) dont la largeur et la hauteur, respectivement le diamètre, sont de préférence de taille identique que la largeur et la hauteur, respectivement le diamètre, des bonnets (11, 13).

17. Soutien-gorge selon l'une des revendications précédentes, **caractérisé en ce que** le renfort (15) présente des ouvertures secondaires (25) disposées à une certaine distance les unes par rapport aux autres.

18. Soutien-gorge selon l'une des revendications précédentes, **caractérisé en ce que** les ouvertures secondaires (25) se trouvent entre les bonnets (11, 13) et les extrémités des parties latérales (3, 5) dotées de la fermeture (27).

19. Soutien-gorge selon l'une des revendications précédentes, **caractérisé en ce que** le renfort (15) est fermé sur les bords des parties latérales (3, 5) et de la partie avant (7).

20. Soutien-gorge selon l'une des revendications précédentes, **caractérisé en ce qu'**une fermeture en plusieurs parties, en particulier une fermeture au dos (27), et/ou au moins deux bretelles sont reliées directement ou indirectement par liaison positive avec le tissu aux parties latérales (3, 5) et à la partie avant (7).

21. Soutien-gorge selon l'une des revendications précédentes, **caractérisé en ce qu'**il est entièrement exempt de coutures.

22. Soutien-gorge selon l'une des revendications précédentes, **caractérisé en ce qu'**il est exclusivement composé du tissu à mailles élastique (9), du renfort (15) et, le cas échéant, de la fermeture (27) et/ou des bretelles.
